# EUROPÄISCHE PATENTSCHRIFT

(11) **EP 1 348 467 B1**
(45) Veröffentlichungstag und Bekanntmachung des Hinweises auf die Patenterteilung: **10.09.2008**
(21) Anmeldenummer: 03005858.0
(22) Anmeldetag: 15.03.2003
(51) Int. Cl.: A62C 2/12, F24F 13/10

(54) **Kanalförmiges Gehäuse für eine Absperrvorrichtung in Lüftungsleitungen, Absperrvorrichtung mit demselben und Verfahren zur Herstellung desselben**
Channel shaped housing for ventilation ducts and its fabrication process
Boîtier en forme de goulotte pour des canaux d'aération et son procédé de fabrication

(30) Priorität: 26.03.2002 DE 10214241
(43) Veröffentlichungstag der Anmeldung: 01.10.2003
(73) Patentinhaber: Wildeboer, Werner, 26826 Weener (DE)
(72) Erfinder: Wildeboer, Werner, 26826 Weener (DE)
(74) Vertreter: Jabbusch, Matthias

(56) Entgegenhaltungen:
- EP-A- 0 805 314
- DE-A- 3 402 814
- FR-A- 2 736 709
- US-A- 4 559 867
- US-B1- 6 237 630

## Beschreibung

Die Erfindung betrifft ein kanalförmiges Gehäuse für eine Absperrvorrichtung in Lüftungsleitungen, eine Absperrvorrichtung mit demselben und ein Verfahren zur Herstellung desselben.

Gehäuse von Absperrvorrichtungen, wie z. B. Brandschutzklappen, in Lüftungsleitungen sind in der Regel aus mindestens vier bis acht einzelnen Rahmenteilen zusammengesetzt. Die Gehäuse sind damit in der Regel in Längsrichtung 1- bis 2-stückig und Umfangsrichtung 4- bis 8-stükkig.

Das Montieren der einzelnen Rahmenteile ist mit entsprechendem Aufwand verbunden. Ferner sind bei der Vielzahl der erforderlichen Verbindungsstellen (vier bis acht Längsnähte plus vier Stoßnähte bei 2-stückigen Gehäusen) vermehrt Leckageprobleme zu erwarten, welche im Nachhinein durch Auftragen von Dichtungsmitteln beseitigt werden müssen.

DE-A-3402814 offenbart ein Beispiel eines Gehäuses für eine Absperrvorrichtung.

Der Erfindung liegt somit die Aufgabe zugrunde, ein gattungsgemäßes Gehäuse bereitzustellen, das weniger aufwendig und damit kostengünstiger herstellbar ist.

Erfindungsgemäß wird diese Aufgabe mit dem Gehäuse gemäß Anspruch 1 gelöst.

Zudem wird diese Aufgabe gelöst durch eine Absperrvorrichtung mit einem kanalförmigen Gehäuse nach Anspruch 1.

Weiterhin wird diese Aufgabe dem Verfahren gemäß Anspruch 14 gelöst.

Dabei kann das Gehäuse durch eine Fügeverbindung im Bereich der Längsnaht geschlossen sein.

Insbesondere kann vorgesehen sein, daß die Fügeverbindung eine Punktfüge-, Schweiß-, Schraub-, Niet- oder Klebeverbindung ist.

Außerdem kann vorgesehen sein, daß es mindestens eine sich entlang seiner Seiten erstreckende Außensicke in einer zur ersten Ebene parallelen Ebene aufweist.

Günstigerweise sind Eckbleche derart in die Außensicke eingelegt und durch eine Fügeverbindung daran befestigt, daß sie in den Eckbereichen nach außen vorragen.

Günstigerweise ist an jedem Ende des Gehäuses ein Anschluß ausgebildet. Dies ermöglicht ein Verbinden des Gehäuses mit einer Lüftungsleitung.

Vorteilhafterweise ist mindestens ein Anschluß als ein Flansch ausgebildet.

Zweckmäßigerweise sind die Flansche in den Eckbereichen über Eckbleche miteinander verbunden.

Vorteilhafterweise sind die Eckbleche über eine Fügeverbindung befestigt. Bei der Fügeverbindung kann es sich beispielsweise um eine Punktfüge-, Schweiß-, Schraub-, Niet- oder Klebeverbindung handeln.

Vorteilhafterweise weisen die Eckbleche in deren Eckbereichen mindestens ein Längsloch auf.

Gemäß einer weiteren besonderen Ausführungsform der Erfindung kann vorgesehen sein, daß in das Gehäuse eine Lagerbuchse für einen Schließhebel und eine Lagerbuchse für einen Stellhebel eingesetzt ist. Der Stell- und Schließhebelmechanismus dient dabei dazu, ein Klappenblatt, welches den Verschluß bewirkt, in Öffnungslage zu halten, wobei er im Brandfalle durch eine thermische Auslösung automatisch ein Schließen des Klappenblattes bewirken soll. Der Stell- und Schließhebelmechanismus dient auch dazu, das Klappenblatt der Absperrvorrichtung von Hand oder per Auslöseeinrichtung in eine Schließstellung bringen zu können, ohne gleichzeitig die thermische Auslösung mitzubetätigen.

Dies bedeutet nichts anders, als daß die Lagerung des Schließhebels und die des Stellhebels im Gehäuse erfolgt, wodurch man eine Schließ- und eine Stellachse erhält. Bei bekannten Brandschutzklappen sind die Schließachse und Stellachse auf zwei Bauteilen untergebracht, die deshalb bei der Montage oder einer eventuellen Demontage zusammengesetzt (-geführt) werden müssen. Dies erschwert bei den bekannten Brandschschutzklappen einen exakten Verlauf des Klappenblattes einer Brandschutzklappe bzw. die exakte Schließstellung. Gegebenenfalls muß sogar ausgerichtet werden.

Die Verfahrensunteransprüche betreffen vorteilhafte Weiterbildungen des erfindungsgemäßen Verfahrens.

Der Erfindung liegt die überraschende Erkenntnis zugrunde, daß durch die spezielle einstückige Ausbildung des Gehäuses kaum manuelle Tätigkeiten erforderlich sind und nur ein einmaliges Fügen einer sich in Längsrichtung erstreckender Fügenaht für einen Gehäuseschluß erforderlich ist. Dies ermöglicht eine größenteils vollautomatische und damit günstige Herstellung.

Ferner besteht das Gehäuse aus einer geringeren Anzahl von Einzelteilen, da es aus einer einzigen, gefalteten Platine anstatt überlicherweise mindestens vier bis acht Platinen herstellbar ist.

Weiterhin ergibt sich eine höhere Gehäusedichtigkeit und damit geringere (Gehäuse)- Leckagemenge aufgrund weniger Teile als bisher. So fallen drei (bei in Längsrichtung 1-stückigen Gehäusen) bis sieben (bei in Längsrichtung 2-stückigen Gehäusen) Längsnahtverbindungen weg. Bei in Längsrichtung 2-stückigen Gehäusen fallen darüber hinaus vier Stoßverbindungen in Längsrichtung weg.

Außerdem ist für einen exakten Verlauf des Klappenblattes bzw. für eine exakte Schließstellung kein Ausrichten wie bei einer zwei- oder mehrteiligen Bauweise erforderlich.

Wenn gemäß einer besonderen Ausführungsform der Erfindung an beiden Enden des Gehäuses im Bereich der Innensicke v-förmige Prägungen vorgesehen sind, so läßt sich daraus eine verhakende und verschießbare Falz bilden, wodurch eine Längsnahtverbindung ohne Zuhilfenahme von weiteren Formteilen möglich wird.

Bei einer weiteren besonderen Ausführungsform der Erfindung, bei der v-förmige Prägungen im Bereich der Innensicke entlang den späteren Biegelinien vorgesehen sind, liegt darüber hinaus der Vorteil vor, daß zum Umformen der nicht auf der Biegelinie befindliche Innensicke keine Durchbrüche und weitere Formteile zum Verschließen derselben Zuhilfe genommen werden müssen.

Weitere Merkmale und Vorteile der Erfindung ergeben sich aus den Ansprüchen und der nachstehenden Beschreibung, in der ein Ausführungsbeispiel anhand der schematischen Zeichnungen im einzelnen erläutert ist. Dabei zeigen:
- Figuren 1 bis 5f: ein Gehäuse für eine Absperrvorrichtung in Lüftungsleitungen gemäß einer besonderen Ausführungsform der Erfindung in verschiedenen Zuständen während seiner Herstellung;
- Figuren 6 bis 6b: verschiedene Ansichten eines Eckbleches für eine Außensicke; und
- Figuren 7 und 7b: verschiedene Ansichten eines Eckbleches für einen Flansch.

Gemäß einer besonderen Ausführungsform läuft das Verfahren zur Herstellung des Gehäuses im wesentlichen wie folgt ab:

Aus Spaltband wird zunächst eine flache Platine mit Stanzungen mittels Stanzen und Ablängen erstellt.

Das Profil des späteren Gehäuses wird anschließend mittels Profilumformen (Kanten, Biegen und Profilieren) der gestanzten Platine erzeugt.

Durch Prägen von Verschluß-, Knick- und Endprägungen der so profilumgeformten Platine entstehen Biegelinien, entlang derer die Platine zu einem Gehäuse geformt wird.

Anschließend wird das Gehäuse entlang der noch offenen Längsnaht durch eine Fügeverbindung geschlossen.

Zur Komplettierung des Gehäuses werden im Bereich der Flansche und im Bereich der Außensicken Eckbleche eingelegt und gefügt.

Figur 1 zeigt eine Draufsicht auf eine flache Platine 100. Die flache Platine 100 wird mit allen erforderlichen Stanzungen aus Spaltband hergestellt. Die Stanzungen umfassen die Außenkontur, Langlöcher 2 für ein (späteren) Anschluß einer Lüftungleitung (Anschlußseite ist durch 1 gekennzeichnet), Schlitze 3 zum (späteren) Anbringen von Eckblechen im Bereich eines Flansches der Brandschutzklappe, Löcher 4 zur (späteren) Befestigung einer Montageplatte mit einer Antriebs- und Auslöseeinrichtung, Löcher 5 zur Durchführung und Befestigung der Auslöseeinrichtung, Löcher 6 zur Befestigung einer Lagerplatte, Löcher 7 für Revisionsöffnungen, Löcher 8 zur Befestigung eines Deckblechs, eine Öffnung 9 für einen Antrieb, Schlitze 10 zum (späteren) Einlegen von Eckblechen im Bereich von Außensicken und Durchzüge 11 für eine Achslagerung des Klappenblattes der Brandschutzklappe. Weiterhin sind mit BL Biegelinien gekennzeichnet. Es handelt sich dabei lediglich um zeichnerische Linien.

Die Schlitze 3 und 10 sind derart ausgebildet, daß an den jeweiligen beiden Enden von drei direkt benachbarten geradlinigen späteren Biegelinien BL jeweils einer der Schlitze 3 zum späteren Befestigen von Eckblechen angeordnet und zwischen beiden Enden jeder Biegelinie BL jeweils zwei Schlitze 10 zum späteren Einlegen von Eckblechen beabstandet angeordnet sind.

Die gestanzte Platine 100 wird nach dem Ablängen einer Profilformung unterzogen.

Es werden Außensicken 12, eine Innensicke 14 im mittleren Bereich und ein Doppelumschlag 16 an beiden Seiten geformt. Das Ergebnis ist in den Figuren 2a bis 2c gezeigt. Figur 2a zeigt eine Draufsicht auf die fertig geformte Platine 100, Figur 2b zeigt eine Seitenansicht der Platine von Figur 2a und Figur 2c zeigt eine Detailansicht (Detail Y) von Figur 2b.

Zum Herstellen der für das spätere Aufrichten des Gehäuses aus der Platine erforderlichen Prägungen werden vier v-förmige Prägungen 18, 20, 22 und 24 und eine Prägung 26 erstellt, die eine Hälfte der Prägung 18 darstellt. Die Prägung 18 stellt eine Verschlußprägung dar und bildet zusammen mit der Prägung 26 später eine sich verhakende und verschließbare Falz. Alle fünf Prägungen 18 bis 26 liegen im Bereich der (späteren) Innensicke 14. Die Prägungen 18 bis 24 weisen einen Winkel α von 90° auf und sorgen dafür, daß sich beim nachfolgenden Umformen der Platine 100 zum Aufrichten eines Gehäuses geradlinige Biegelinien ergeben. Aufgrund der Schlitze 3 und 10 sind die Außensicken 12 und Flansche 28 und 30 sowie die späteren Anschläge geschlitzt und erlauben das nachfolgende Biegen entlang der Biegelinien BL. Figur 3 zeigt das aus der Platine 100 resultierende Profil.

Dieses Profil wird entlang den vier Biegelinien BL umgeformt. Nach dem vollständigen Biegen wird die Prägung 26 in den Umschlag der Prägung 18 eingefädelt. Die Figur 4 zeigt oben den Biegeprozeß und das Schließen des kanalförmigen Gehäuses im Bereich außerhalb der Innensicke 14 und unten den Biegeprozeß und das Schließen des kanalförmigen Gehäuses im Bereich der Innensicke 14. Die Positionen entsprechen dabei den Konturen in den Schnitten C-C und D-D von Figur 5a. Das resultierende Gehäuse weist nunmehr im Bereich der Innensicke 14 an allen vier Ecken Ecklaschen 15 (siehe Figur 5a und 5c) auf.

Zum Schließen des Gehäuses wird eine einmal pro Gehäuse erforderliche Fügeverbindung der offenen Längsnaht z. B. durch Fügen hergestellt.

In den beiden Bereichen der Flansche werden zur Komplettierung des Gehäuses Eckbleche 34 derart eingelegt und mittels Fügeverbindungen an den Flanschen 28 und 30 befestigt, daß sie diese in den Eckbereichen miteinander verbinden (siehe Figuren 5b und 5d). Die Eckbleche 34 weisen jeweils ein Langloch 36 auf. Die Langlöcher 36 dienen zum Anschluß des Gehäuses an eine Lüftungsleitung. In den Figuren sind nur einige Fügepunkte (40) gekennzeichnet.

In die Außensicken 12 werden Eckbleche 38 eingelegt und durch eine Fügeverbindung derart daran befestigt, daß sie in den Eckbereichen nach außen vorragen (siehe Figuren 5a, 5c, 5e und 5f). Das Fügen ist nötig, da die Eckbleche 38 sonst herausfallen und ansonsten die Dichtheit des Gehäuses nicht sichergestellt ist.

Das resultierende in Längs- und Querrichtung einstückige Gehäuse ist in den Figuren 5a bis 5f gezeigt. Es enthält noch keine Anbauteile zur Fertigstellung einer Brandschutzklappe.

Figur 5a zeigt eine Seitenansicht, und zwar die Antriebsseite des Gehäuses, während Figur 5c eine Draufsicht des Gehäuses von oben zeigt. In Figur 5b ist eine Draufsicht auf das Gehäuse von links in Figur 5a gezeigt.

Die Figuren 5d zeigt die Ansicht A in Teilschnitt.

Die Figuren 5e und 5f zeigen jeweils einen Eckbereich der Außensicke 12, wobei die Figur 5e die Eckbiegeverbindung im Knickbereich und die Figur 5f den Eckverschluß mit scharfkantiger Prägung zeigt.

In den Figuren 6a und 6b ist ein Eckblech 38 gezeigt. Genauer gesagt zeigt die Figur 6a eine Draufsicht auf das Eckblech und die Figur 6b die Schnittansicht A-A von Figur 6a.

Die Figuren 7a und 7b zeigen ein Eckblech 34. Genauer gesagt zeigt die Figur 7a eine Draufsicht und die Figur 7b eine Seitenansicht.

Die in der vorstehenden Beschreibung, in den Zeichnungen sowie in den Ansprüchen offenbarten Merkmale der Erfindung können sowohl einzeln als auch in beliebigen Kombinationen für die Verwirklichung der Erfindung in ihren verschiedenen Ausführungsformen wesentlich sein.

## Patentansprüche

1. Kanalförmiges Gehäuse für eine Absperrvorrichtung in Lüftungsleitungen, wobei es als profiliertes Blechformteil (100) mit Umformungen in seiner Umfangs- und Längsrichtung einstückig ausgebildet ist, es einen rechteckigen lichten Querschnitt und drei Längsumformungen (BL), eine einzige durchgehende Längsnaht (18,26) sowie eine in einer quer zu seiner Längserstreckung verlaufenden (ersten) Ebene umlaufenden Innensicke (14) aufweist,
**dadurch gekennzeichnet,**
**daß** die drei Längsumformungen (BL) jeweils über die gesamte Länge des Gehäuses geradlinig verlaufen.

2. Gehäuse nach Anspruch 1, **dadurch gekennzeichnet, daß** das Gehäuse durch eine Fügeverbindung im Bereich der Längsnaht geschlossen ist.

3. Gehäuse nach Anspruch 2, **dadurch gekennzeichnet, daß** die Fügeverbindung eine Punktfüge-, Schweiß-, Schraub-, Niet- oder Klebeverbindung ist.

4. Gehäuse nach Anspruch 1, **dadurch gekennzeichnet, daß** es mindestens eine sich nur entlang seiner Seiten erstreckende Außensicke (12) in einer zur ersten Ebene parallelen Ebene aufweist.

5. Gehäuse nach Anspruch 4, **dadurch gekennzeichnet, daß** Eckbleche (38) derart in die Außensicke (12) eingelegt und durch eine Fügeverbindung daran befestigt sind, daß sie in den Eckbereichen nach außen vorragen.

6. Gehäuse nach einem der Ansprüche 1 bis 5, **dadurch gekennzeichnet, daß** an jedem Ende des Gehäuses ein Anschluß ausgebildet ist.

7. Gehäuse nach Anspruch 6, **dadurch gekennzeichnet, daß** mindestens ein Anschluß als ein Flansch (28, 30) ausgebildet ist.

8. Gehäuse nach Anspruch 6, **dadurch gekennzeichnet, daß** die Flansche (28, 30) in den Eckbereichen über Eckbleche (34) miteinander verbunden sind.

9. Gehäuse nach Anspruch 8, **dadurch gekennzeichnet, daß** die Eckbleche (34) durch eine Fügeverbindung befestigt sind.

10. Gehäuse nach Anspruch 8 oder 9, **dadurch gekennzeichnet, daß** die Eckbleche (34) in deren Eckbereichen mindestens ein Längsloch (36) aufweisen.

11. Gehäuse nach einem der vorangehenden Ansprüche, **dadurch gekennzeichnet, daß** in das Gehäuse eine Lagerbuchse für einen Schließhebel und eine Lagerbuchse für einen Stellhebel eingesetzt ist.

12. Absperrvorrichtung mit einem Gehäuse nach einem der vorangehenden Ansprüche.

13. Absperrvorrichtung nach Anspruch 12, **dadurch gekennzeichnet, daß** die Absperrvorrichtung eine Brandschutzklappe ist.

14. Verfahren zur Herstellung eines kanalförmigen Gehäuses für eine Absperrvorrichtung in Lüftungsleitungen gemäß Anspruch 1, wobei eine profilierte Platine vorgesehen wird und die profilierte Platine umgeformt wird, um daraus ein in seiner Umfangs- und Längsrichtung einstückiges Gehäuse auszubilden, wobei zum Vorsehen der profilierten Platine eine flache Platine mit Stanzungen mittels Stanzen und Ablängen aus Spaltband hergestellt wird,
**dadurch gekennzeichnet,**
**daß** die Stanzungen Schlitze zum späteren Befestigen von Eckblechen umfassen, daß die Schlitze derart ausgebildet werden, daß an den jeweiligen beiden Enden von drei direkt benachbarten geradlinigen späteren Biegelinien jeweils einer der Schlitze zum späteren Befestigen von Eckblechen angeordnet und zwischen beiden Enden jeder Biegelinie jeweils zwei der Schlitze zum späteren Einlegen von Eckblechen beabstandet angeordnet sind und daß an der gestanzten Platine mindestens drei Umformungen vorgesehen wird, daß an der profilierten Platine mindestens eine Prägung durchgeführt wird, wobei im Bereich der Innensicke sich entlang der späteren Biegelinien erstreckende v-förmige Prägungen ausgebildet werden.

15. Verfahren nach Anspruch 14, **dadurch gekennzeichnet, daß** die Stanzungen die Außenkontur und/oder mindestens ein Loch für eine Revisionsöffnung und/oder eine Öffnung für eine Getriebedurchführung umfassen.

16. Verfahren nach einem der Ansprüche 14 bis 15, **dadurch gekennzeichnet, daß** in beiden Endbereichen der späteren Biegelinien je mindestens eine die Schlitze zum späteren Befestigen von Eckblechen rechtwinklig schneidende Abkantung ausgebildet wird.

17. Verfahren nach Anspruch 16, **dadurch gekennzeichnet, daß** zwei Mittelsicken geformt werden, die die Schlitze zum späteren Einlegen von Eckblechen rechtwinklig schneiden.

18. Verfahren nach Anspruch 17, **dadurch gekennzeichnet, daß** eine Innensicke zwischen den beiden Mittelsicken parallel dazu geformt wird.

19. Verfahren nach einem der Ansprüche 14 bis 18, **dadurch gekennzeichnet, daß** der von den beiden Schenkeln der v-förmigen Prägung eingeschlossene Winkel α 90° beträgt.

20. Verfahren nach einem der Ansprüche 14 bis 19, **dadurch gekennzeichnet, daß** an einem Ende der Prägung, die der Hälfte einer besagten v-förmigen Prägung entspricht, zum späteren Verhaken mit einer v-förmigen Prägung an dem anderen Ende der Innensicke ausgebildet wird.

21. Verfahren nach einem der Ansprüche 14 bis 20, **dadurch gekennzeichnet, daß** die Platine durch Biegen entlang vier zueinander parallelen, quer zur Längserstreckung der Innensicke und mittig durch die v-förmigen Prägungen verlaufenden Biegelinien zu einem Gehäuse aufgerichtet wird.

22. Verfahren nach Anspruch 21, **dadurch gekennzeichnet, daß** das Gehäuse durch eine Fügeverbindung entlang einer Gehäuselängsnaht geschlossen wird.

23. Verfahren nach Anspruch 22, **dadurch gekennzeichnet, daß** Eckbleche derart in die Außensicke eingelegt und durch eine Fügeverbindung daran befestigt werden, daß sie in den Eckbereichen nach außen vorragen.

24. Verfahren nach Anspruch 22 oder 23, **dadurch gekennzeichnet, daß** die Eckbleche durch eine Fügeverbindung an Flanschen derart befestigt werden, daß sie diese in den Eckbereichen miteinander verbinden.

25. Verfahren nach Anspruch 24, **dadurch gekennzeichnet, daß** die gestauchten Eckpartien der gebogenen bzw. gekanteten Prägungen punktgefügt werden.

26. Verfahren nach einem der Ansprüche 14 bis 25, **dadurch gekennzeichnet, daß** die Absperrvorrichtung eine Brandschutzklappe ist.

## Claims

1. A channel-shaped housing for a shut-off device in ventilation ducts, wherein said housing is configured in one piece as a profiled sheet-metal shaped part (100) having shapings in its circumferential and longitudinal direction, said housing has a rectangular inside cross-section and three longitudinal shapings (BL), a single continuous longitudinal seam (18, 26) and a circumferential internal beading (14) in a (first) plane running transversely to its longitudinal direction,
**characterised in**
**that** the three longitudinal shapings (BL) each run rectilinearly over the entire length of the housing.

2. The housing according to claim 1, **characterised in that** the housing is closed in the area of the longitudinal seam by means of a joint connection.

3. The housing according to claim 2, **characterised in that** the joint connection is a spot-joint, welded, screwed, riveted or adhesive connection.

4. The housing according to claim 1, **characterised in that** said housing comprises at least one external beading (12) extending only along its sides in a plane parallel to the first plane.

5. The housing according to claim 4, **characterised in that** corner metal sheets (38) are inserted in the external beading (12) and are fastened thereto by means of a joint connection in such a manner that they project outwards in the corner areas.

6. The housing according to one of claims 1 to 5, **characterised in that** a connection is formed at each end of the housing.

7. The housing according to claim 6, **characterised in that** at least one connection is configured as a flange (28, 30).

8. The housing according to claim 6, **characterised in that** the flanges (28, 30) are connected to one another in the corner areas by means of corner metal sheets (34).

9. The housing according to claim 8, **characterised in that** the corner metal sheets (34) are fastened by means of a joint connection.

10. The housing according to claim 8 or 9, **characterised in that** the corner metal sheets (34) have at least one elongated hole (36) in their corner areas.

11. The housing according to any one of the preceding claims, **characterised in that** a bearing bushing for a closing lever and a bearing bushing for an adjusting lever are inserted in the housing.

12. A shut-off device having a housing according to any one of the preceding claims.

13. The shut-off device according to claim 12, **characterised in that** the shut-off device is a fire protection flap.

14. A method for manufacturing a channel-shaped housing for a shut-off device in ventilation ducts according to claim 1, wherein a profiled plate is provided and said profiled plate is shaped to form a one-piece housing in its circumferential and longitudinal direction, wherein a flat plate having stamped sections is produced by means of stamping and cutting to length from slit strip to provide the profiled plate,
**characterised in**
**that** the stamped sections comprise slits for subsequent fastening of corner metal sheets, that the slits are configured in such a manner that respectively one of the slits is disposed at the respective two ends of three directly adjacent rectilinear subsequent bending lines for the subsequent fastening of corner metal sheets and respectively two of the slits are disposed at a distance between both ends of each bending line for the subsequent insertion of corner metal sheets and that at least three shapings are provided on the stamped plate, that at least one embossing is made on the profiled plate, wherein V-shaped embossings extending along the subsequent bending lines are formed in the area of the inner beading.

15. The method according to claim 14, **characterised in that** the stamped sections comprise the outer contour and/or at least one hole for an inspection opening and/or an opening for a transmission passage.

16. The method according to one of claims 14 to 15, **characterised in that** at least one bevelling which intersects the slits for the subsequent fastening of corner metal sheets at right angles is formed in both end areas of the subsequent bending lines.

17. The method according to claim 16, **characterised in that** two central beadings are formed which intersect the slits for the subsequent insertion of corner metal sheets at right angles.

18. The method according to claim 17, **characterised in that** an internal beading is formed between the two central beadings parallel thereto.

19. The method according to one of claims 14 to 18, **characterised in that** the angle α enclosed by the two sides of the V-shaped embossing is 90°.

20. The method according to one of claims 14 to 19, **characterised in that** at one end of the embossing, that corresponding to half of a said V-shaped embossing is formed for subsequent hooking with a V-shaped embossing at the other end of the internal beading.

21. The method according to one of claims 14 to 20, **characterised in that** the plate is assembled to form a housing by bending along four bending lines running parallel to one another, transversely to the longitudinal extension of the internal beading and centrally through the V-shaped embossings.

22. The method according to claim 21, **characterised in that** the housing is closed by a joint connection along a housing longitudinal seam.

23. The method according to claim 22, **characterised in that** the corner metal sheets are inserted in the external beading and fastened thereon by means of a joint connection in such a manner that they protrude externally in the corner areas.

24. The method according to claim 22 or 23, **characterised in that** the corner metal sheets are fastened to flanges by means of a joint connection in such a manner that these connect the corner areas to one another.

25. The method according to claim 24, **characterised in that** the compressed corner portions of the bent or edged embossings are spot-joined.

26. The method according to one of claims 14 to 25, **characterised in that** the shut-off device is a fire protection flap.

## Revendications

1. Logement en forme de canal d'un dispositif d'obturation dans des conduits d'aération, moyennant quoi il est configuré en un seul bloc comme une pièce façonnée en tôle (100) profilée comportant des déformations plastiques dans son sens circonférentiel et longitudinal, il présente une section transversale intérieure rectangulaire et trois déformations longitudinales (BL), une jointure (18,26) unique traversante ainsi que une moulure intérieure (14) en faisant le tour dans un (premier) plan s'étendant transversalement à son extension longitudinale,
**caractérisé en ce que**
les trois déformations longitudinales (BL) s'étendent respectivement en ligne droite sur la totalité de la longueur du logement.

2. Logement selon la revendication 1, **caractérisé en ce que** le logement est fermé par une liaison par joint au niveau de la jointure.

3. Logement selon la revendication 2, **caractérisé en ce que** la liaison par joint est une liaison par point de jointure, par soudure, par vissage, par rivetage ou par collage.

4. Logement selon la revendication 1, **caractérisé en ce que** il présente au moins une moulure extérieure (12) s'étendant seulement le long de ses côtés dans un plan parallèle au premier plan.

5. Logement selon la revendication 4, **caractérisé en ce que** des cornières (38) sont placées dans la moulure extérieure (12) et sont fixées à celle-ci par une liaison par joint de telle sorte qu'elles dépassent à l'extérieur dans les zones de coin.

6. Logement selon une des revendications 1 à 5, **caractérisé en ce que** un raccord est réalisé à chaque extrémité du logement.

7. Logement selon la revendication 6, **caractérisé en ce que** au moins un raccord est réalisé comme une bride (28,30).

8. Logement selon la revendication 6, **caractérisé en ce que** les brides (28,30) sont reliées l'une à l'autre dans les zones de coin par des cornières (34).

9. Logement selon la revendication 8, **caractérisé en ce que** les cornières (34) sont fixées par une liaison par joint.

10. Logement selon la revendication 8 ou 9, **caractérisé en ce que** les cornières (34) présentent au moins un alésage oblong (36) dans leurs zones de coin.

11. Logement selon une des revendications précédentes, **caractérisé en ce que** un coussinet de palier destiné à un levier de fermeture et un coussinet de palier destiné à un levier de réglage sont employés dans le logement.

12. Dispositif d'obturation comportant un logement selon une des revendications précédentes.

13. Dispositif d'obturation selon la revendication 12, **caractérisé en ce que** le dispositif d'obturation est un clapet coupe-feu.

14. Procédé de fabrication d'un logement en forme de canal d'un dispositif obturateur dans des conduits d'aération selon la revendication 1, dans lequel une platine profilée est prévue et la platine profilée est déformée, afin de réaliser à partir de celle-ci un logement en un seul bloc dans sa direction circonférentielle et longitudinale, dans lequel, afin de prévoir la patine profilée, une platine plate découpée par découpage à l'emporte-pièce et tronçonnée dans une bande refendue est fabriquée,
**caractérisé en ce que**
les découpages comprennent des fentes en vue de la fixation ultérieure de cornière, les fentes sont réalisées de telle sorte que, aux deux extrémités respectives des trois lignes de flexion ultérieurement en ligne droite directement voisines, une des fentes est respectivement disposée en vue d'une fixation ultérieure des cornières et entre les deux extrémités de chaque ligne de flexion, respectivement deux des fentes sont disposées à une certaine distance en vue du placement ultérieur des cornières et **en ce que**, sur la platine découpée, il est prévu au moins trois déformations, au moins un gaufrage est effectué sur la platine profilée, moyennant quoi au niveau de la moulure intérieure, des gaufrages en forme de V s'étendant le long des lignes de flexion ultérieures sont réalisés.

15. Procédé selon la revendication 14, **caractérisé en ce que** les découpages comprennent le contour extérieur et/ou au moins un orifice d'une ouverture de révision et/ou une ouverture d'un passage d'une transmission.

16. Procédé selon une des revendications 14 à 15, **caractérisé en ce que** dans les deux zones d'extrémité des lignes de flexion ultérieures, au moins un repliage respectif coupant à angle droit les fentes en vue de la fixation ultérieure des cornières est réalisé.

17. Procédé selon la revendication 16, **caractérisé en ce que** deux moulures médianes sont formées, lesquelles coupent les fentes en vue du placement ultérieur des cornières à angle droit.

18. Procédé selon la revendication 17, **caractérisé en ce que** une moulure intérieure est formée entre les deux moulures médianes parallèlement à celles-ci.

19. Procédé selon une des revendications 14 à 18, **caractérisé en ce que** l'angle fermé α des deux pans du gaufrage en forme de V correspond à 90°.

20. Procédé selon une des revendications 14 à 19, **caractérisé en ce que** à une extrémité du gaufrage, qui correspond à la moitié d'un dit gaufrage en forme de V, la moulure intérieure est réalisée avec un gaufrage en forme de V à l'autre extrémité en vue d'un accrochage ultérieur.

21. Procédé selon une des revendications 14 à 20, **caractérisé en ce que** la platine est montée en un logement par flexion le long de quatre lignes de flexion parallèles, s'étendant transversalement à l'extension longitudinale de la moulure intérieure et au centre à travers les gaufrages en forme de V.

22. Procédé selon la revendication 21, **caractérisé en ce que** le logement est fermé par une liaison par joint le long d'une jointure de logement.

23. Procédé selon la revendication 22, **caractérisé en ce que** des cornières sont placées dans la moulure extérieure et sont fixées à celle-ci par une liaison par joint, de telle sorte qu'elles dépassent à l'extérieur dans les zones de coin.

24. Procédé selon la revendication 22 ou 23, **caractérisé en ce que** les cornières sont fixées aux brides par une liaison par joint de telle sorte que celles-ci soient reliées les unes autres dans les zones de joint.

25. Procédé selon la revendication 24, **caractérisé en ce que** les parties de coin rétreintes des gaufrages arqués, respectivement repliés sont assemblées par des points de joint.

26. Procédé selon une des revendications 14 à 25, **caractérisé en ce que** le dispositif d'obturation est un clapet coupe-feu.
